# EUROPÄISCHE PATENTSCHRIFT

(11) **EP 3 581 349 B1**
(45) Veröffentlichungstag und Bekanntmachung des Hinweises auf die Patenterteilung: **03.03.2021**
(21) Anmeldenummer: 19179630.9
(22) Anmeldetag: 12.06.2019
(51) Int. Cl.: B26B 13/06

(54) **VERBANDSSTOFFSCHERE**
BANDAGE SCISSORS
CISEAUX À PANSEMENTS

(30) Priorität: 15.06.2018 DE 102018114416
(43) Veröffentlichungstag der Anmeldung: 18.12.2019
(73) Patentinhaber: Aesculap AG, 78532 Tuttlingen (DE)
(72) Erfinder: DAHMEN, Jan, 78606 Seitingen-Oberflacht (DE)
(74) Vertreter: Winter, Brandl, Fürniss, Hübner, Röss, Kaiser, Polte - Partnerschaft mbB

(56) Entgegenhaltungen:
- DE-A1- 2 027 862
- DE-A1- 2 303 739
- DE-A1- 2 818 913
- DE-C- 801 895
- DE-C- 861 658
- GB-A- 774 767

## Beschreibung

### Technisches Gebiet

Die vorliegende Erfindung betrifft eine Schere, insbesondere eine Schere zum Schneiden von festen Textilien, wie z.B. eine Verbandsstoffschere, gemäß dem Oberbegriff des Anspruchs 1.

Bei herkömmlichen Scheren dieser Bauart sind die zur Vereinfachung der Herstellung aus gestanztem Stahlblech bestehenden Scherenbranchen zur Erhöhung der Steifigkeit mit Sicken versehen, die sich regelmäßig vom Scherenauge über das Scherengelenk hinweg bis in die Scherenblätter erstrecken. Das die Scherenbranchen ausbildende Stahlblech mit einer Dicke im Millimeterbereich hat dabei häufig über seine gesamte Längserstreckung eine gleichmäßige Breite, und die Sicke verläuft im Wesentlichen mittig mit einer ebenfalls gleichbleibenden Breite und Tiefe. So ist beispielsweise in DE 28 18 913 A1 eine Schere mit einer so ausgestalteten Sicke offenbart.

Alternativ kommen herkömmlicherweise auch bombierte Scheren zum Einsatz. So ist beispielsweise in GB 774 767 A eine Schere offenbart, deren Scherenbranchen zur Erhöhung ihrer Steifigkeit über den gesamten Querschnitt gebogen/bombiert ausgestaltet sind. Weitere Beispiele bombierter Scheren sind in DE 20 27 862 A1 und DE 861 658 C offenbart.

Angesehen davon, dass derart ausgebildete Scheren neben einem hohen Materialverbrauch ein verhältnismäßig plumpes äußeres Erscheinungsbild haben, besteht ein entscheidender Nachteil dieser bekannten Scherengestaltung darin, dass sie für die Ausführung von feinen und genauen Schnitten nicht gut geeignet sind. Wenn sich nämlich die Scherenblätter zur Scherenspitze hin verjüngen, damit feinere Arbeiten durchgeführt werden können, erreicht die Schere im Bereich der Scherenspitze keine ausreichende Schnittqualität mehr bzw. schneidet die Schere an der Spitze gar nicht mehr, da sich die Blätter aufgrund der zu geringen Festigkeit auseinanderbiegen.

Der Erfindung liegt deshalb die Aufgabe zugrunde, eine gattungsgemäße Schere derart weiterzubilden, dass sie sich bei verringertem Materialaufwand in besonderem Maße dazu eignet, feste Textilmaterialien auch an schwer zugänglichen Stellen mit guter Schnittqualität zu durchtrennen.

Diese Aufgabe wird durch die Merkmale des Anspruchs 1 gelöst.

Erfindungsgemäß wird zumindest die Sicke im Scherenblatt derart ausgebildet, dass sich ihre Breite und ihre Tiefe mit zunehmenden Abstand vom Scherengelenk verringert, vorzugsweise stetig verringert. Zudem bilden die Scherenblätter erfindungsgemäß jeweils einen Randabschnitt aus, welcher die jeweilige Sicke umgibt. Die jeweilige Sicke ist dabei so ausgestaltet, sich im Querschnitt betrachtet im Randbereich zwischen der Sicke und dem Randabschnitt größtmögliche Biegungsradien ergeben. Auf diese Weise wird das Biegewiderstandsmoment des Stahlblechquerschnitts im Bereich der Scherenblätter an die auftretende Belastung derart steuerbar bzw. angepasst, dass sich mit minimalem Materialaufwand und unter Beibehaltung einer einfachen Herstellbarkeit eine Vergleichmäßigung der beim Schneiden auftretenden Spannungen in den Scherenbranchen erzielen lässt. Die Schere kann auf diese Weise graziler und vom äußeren Erscheinungsbild her wesentlich ansprechender als bislang ausgebildet werden, wobei gleichzeitig bis zur Scherenspitze dafür gesorgt ist, dass sich die Scherenblätter auch beim Schneiden widerstandsfähiger Materialien, wie Verbandsstoffen, nicht verbiegen. Die Schere kann demnach ohne weiteres mit sich zur Scherenspitze verjüngenden Scherenblättern ausgestattet werden, die bis in den Bereich der Scherenspitze durch eine der auftretenden Belastung angepasste Sicke stabilisierbar ist. Damit entsteht eine schlanke und gleichzeitig stabile Schere, die sich die Schere in besonders vorteilhafter Weise zum Ausführen von feinen Schneidarbeiten in hochfesten Textilien eignet.

Die Anpassung der Sicke und damit des Biegewiderstands zumindest der Scherenblätter hat dabei den zusätzlichen Vorteil, dass im Bereich des Scherengelenks mehr Bauraum für dessen Ausgestaltung geschaffen wird. Damit eröffnet sich die Möglichkeit, das Scherengelenk in seiner axialen Baulänge zu vergrößern und damit stabiler auszugestalten, was der Belastbarkeit der Schere weiter zugutekommt.

Ein weiterer positiver Nebeneffekt der anmeldungsgemäßen Gestaltung der Schere ist darin zu sehen, dass die Sicke mit flacheren Radien ausgebildet werden kann, was einen geringeren erforderlichen Umformungsgrad nach sich zieht, der schließlich zu einer verbesserten Korrosionsbeständigkeit führt.

Da die Sicke im Scherenblatt, welches sich zur Scherenspitze hin verjüngt, eine Kontur hat, die ausgehend vom Scherengelenk dem Umriss des Scherenblatts bis in den Bereich der Scherenspitze folgt, wird das Blechmaterial optimal zur Bereitstellung einer stabilen und gleichzeitig filigran wirkenden Schere genutzt.

Beim Schneiden mit der Schere treten im Bereich des Scherengelenks regelmäßig die größten Kräfte auf, die sich zur Scherenspitze hin - wenn man von einem Konstanten Schnitt-Drehmoment ausgeht - linear verringern. Da sich demnach erfindungsgemäß die Tiefe der Sicke im Scherenblatt ausgehend vom Scherengelenk zur Scherenspitze hin im Wesentlichen gleichmäßig, vorzugsweise linear verringert und im Bereich der Scherenspitze zu Null ausläuft, ergibt sich eine optimierte Materialausnutzung.

Vorteilhafte Ausgestaltungen sind Gegenstand der Unteransprüche.

Die vorstehend für die Scherenblätter beschriebenen Gestaltungsgrundsätze können in gleicher Weise auch für die übrigen Bereiche der Scherenbranchen angewendet werden. Damit lassen sich die oben beschriebenen Vorteile auf das gesamte Design der Schere übertragen. Mit der Weiterbildung des Anspruchs 2 wird dieser Vorteil in einer Weise erzielt, die dem Erscheinungsbild der Schere weiter zugutekommt, da gestalterische Elemente im Bereich der Scherenblätter in anderen Bereichen der Scherenbranchen aufgegriffen werden und so der Schere ein harmonisches Design verleihen.

### Kurzbeschreibung der Figuren

Nachstehend wird anhand schematischer Zeichnungen ein Ausführungsbeispiel der Schere näher beschrieben. Es zeigen:
Fig. 1 eine Seitenansicht der Schere;
Fig. 2 eine Ansicht mit Blickrichtung "II" in Figur 1;
Fig. 3 eine vergrößerte Teilansicht der Figur 2;
Fig. 4 die Schnittansicht "IV-IV" in Figur 1;
Fig. 5 die Schnittansicht "V-V" in Figur 1;
Fig. 6 eine perspektivische Ansicht einer modifizierten Ausführungsform der Schere;
Fig. 7 die Seitenansicht der Schere nach Figur 6;
Fig. 8 die Seitenansicht einer ersten Scherenbranche der Schere nach Figur 6;
Fig. 9 die Ansicht der Scherenbranche nach Figur 8 gemäß "IX" in Figur 8;
Fig. 10 die Seitenansicht der anderen Scherenbranche der Schere nach Figur 6; und
Fig. 11 die Ansicht der Scherenbranche nach Figur 10 gemäß "XI" in Figur 10.

### Beschreibung des Ausführungsbeispiels

In den Figuren ist mit dem Bezugszeichen 10 eine Verbandsstoffschere bezeichnet, also eine Schere, die sich insbesondere zum Schneiden hochfester Textilien und deren Verbundstoffen, wie z.B. Verbandsstoffen, eignet. Eine solche Schere ist in der Regel aus gestanztem Stahlblecht hergestellt. Im gezeigten Beispiel bestehen die mit 12, 14 bezeichneten abgewinkelten Scherenbranchen, die an einem Ende jeweils ein Scherenauge 16, 18 tragen, aus gestanztem und geprägtem Stahlblech. Die Scherenbranchen 12, 14 sind an einem Scherengelenk 20 schwenkbar miteinander verbunden.

Damit die Schere zumindest im Bereich der mit 22, 24 bezeichneten Scherenblätter eine erhöhte Biegefestigkeit erhalten, sind die Scherenblätter 22, 24 durch eine eingeprägte, sich entlang des betreffenden Scherenblatts 22, 24 erstreckende Sicke 32, 34 (siehe Figuren 4 und 5) versteift. Im gezeigten Ausführungsbeispiel setzen sich die Sicken 32, 24 über das Scherengelenk 20 hinweg in die zu den Scherenaugen 16, 18 laufenden Abschnitte 12-1, 14-1 der Branchen 12, 14 fort.

Die Schere gemäß Figur 1 bis 5 zeichnet sich dadurch aus, dass sie sich bei verringertem Materialaufwand in besonderem Maße dazu eignet, feste Textilmaterialien auch an schwer zugänglichen Stellen mit guter Schnittqualität zu durchtrennen.

Zu diesem Zweck ist zumindest die Sicke 32, 34 im Scherenblatt 22, 24 derart ausgebildet, dass sich ihre Breite B32, B34 und/oder ihre Tiefe T32, T34 mit zunehmenden Abstand vom Scherengelenk 20 verringert, vorzugsweise stetig verringert, wie das aus den Darstellungen der Figuren 1 bis 5 hervorgeht. Auf diese Weise wird das Biegewiderstandsmoment des Stahlblechquerschnitts im Bereich der Scherenblätter an die auftretende Belastung derart steuerbar bzw. angepasst, dass sich mit minimalem Materialaufwand und unter Beibehaltung einer einfachen Herstellbarkeit im Stanzbiegeverfahren eine Vergleichmäßigung der beim Schneiden auftretenden Spannungen in den Scherenbranchen erzielen lässt. In erster Linie beeinflusst die Tiefe der Sicke das Biegewiderstandsmoment der Scherenbranchen 12, 14 bzw. -blätter 22, 24 um die für die Beanspruchung der Schere entscheidende Biegeachse, die auf der Scherengelenkachse und auf den Scherenblättern 22, 24 senkrecht steht. Aber auch über die Breite B32, B34 der Sicke lässt sich das Biegewiderstandsmoment so über die Länge der Scherenblätter 22, 24 bzw. der Branchenabschnitte 12-1, 14-1 steuern und anpassen, dass sich ein vergleichmäßigter Biegespannungsverlauf ergibt.

Wie gezeigt ist die Schere 10 mit sich zur Scherenspitze 40 in zwei Richtungen verjüngenden Scherenblättern 22, 24 ausgestattet, wobei die Besonderheit darin zu sehen ist, dass sich auch die die Scherenblätter stabilisierende Sicke 32, 34 bis in den Bereich der Scherenspitze 40 erstreckt. Somit entsteht eine schlanke und gleichzeitig stabile Schere, die sich in besonders vorteilhafter Weise zum Ausführen von feinen Schneidarbeiten in hochfesten Textilien eignet.

Die Verjüngung der Scherenblätter 22, 24 ausgehend vom Scherengelenk 20 ist durch einen Verjüngungswinkel WV1, WV2 dargestellt. Man erkennt, dass die Sicke 32, 34 im Scherenblatt 22, welches sich zur Scherenspitze 50 hin verjüngt, eine Kontur hat, die ausgehend vom Scherengelenk 20 dem Umriss des Scherenblatts 22 bis in den Bereich der Scherenspitze 40 folgt. Ähnliches gilt für die Sicke 34 im Scherenblatt 24

Dementsprechend verringert sich die Tiefe T32, T34 der Sicke 22, 24 im Scherenblatt 22, 24 ausgehend vom Scherengelenk 20 zur Scherenspitze 50 hin im Wesentlichen gleichmäßig - siehe Figuren 4 und 5 - und läuft im Bereich der Scherenspitze 50 zu Null aus.

Im gezeigten Ausführungsbeispiel sind auch die Abschnitte 12-1 und 14-1 der Scherenbranchen 12, 14 zwischen dem Scherengelenk 20 und dem zugehörigen Scherenauge 16, 18 jeweils mit einer nicht näher bezeichneten Sicke ausgestattet, deren Breite und/oder Tiefe sich ebenfalls mit zunehmenden Abstand vom Scherengelenk 20 vorzugsweise stetig verringert, was durch den Verjüngungswinkel WV3 in Figur 3 angedeutet ist.

Die Anpassung der Sicke und damit des Biegewiderstands zumindest der der Scherenblätter hat dabei den weiteren Vorteil, dass im Bereich des Scherengelenks 20 mehr Bauraum für dessen Ausgestaltung geschaffen wird. Damit eröffnet sich die Möglichkeit, das Scherengelenk in seiner axialen Baulänge LA (siehe Figur 3) zu vergrößern und damit stabiler auszugestalten, was der Belastbarkeit der Schere weiter zugutekommt.

Ein weiterer positiver Nebeneffekt der anmeldungsgemäßen Gestaltung der Schere ist darin zu sehen, dass die Sicke - wie sich aus den Schnittdarstellungen gemäß Figur 4 und 5 ergibt - mit flacheren Radien ausgebildet werden kann, was einen geringeren erforderlichen Umformungsgrad nach sich zieht, der schließlich zu einer verbesserten Korrosionsbeständigkeit führt. Vorzugsweise ist jeweilige Sicke 32, 34 so gestaltet, dass sich im Querschnitt betrachtet im Randbereich der Sicke 22, 34 größtmögliche Biegungsradien RB ergeben.

Unter Bezug auf die Figuren 6 bis 11 wird eine geringfügig modifizierte Ausführungsform der Schere beschrieben. Zur Vereinfachung der Beschreibung sind diejenigen Komponenten, die den Bestandteilen der bereits beschriebenen Ausführungsform entsprechen, mit ähnlichen Bezugszeichen versehen, denen eine "1" vorangestellt ist.

Aus den Darstellungen ist ersichtlich, dass die Scherenbranchen 112, 114 von Stahlblechteilen gebildet sind, die zur Ausbildung der Scherenaugen 116, 118 mit Kunststoff umspritzt sind. Im Bereich der Scherenaugen 116, 118 haben die Scherenbranchen eine vergrößerte Breite B, was sich im Einzelnen aus dem Schnitt I-I der Figur 8 und aus Fig. 9 bzw. 11 ergibt.

Man erkennt ferner, insbesondere aus den Konturlinien KL1 und KL2 in Figur 6, aus den Schnittdarstellungen H-H, I-I, K-K, L-L und J-J in Figur 8 sowie aus den Schnittdarstellungen D-D, E-E, F-F und G-G in Figur 10, dass die Formgebung der aus geprägtem Stahlblech bestehenden Scherenbranchen 112, 114 zu beiden Seiten des Scherengelenks 120 so gestaltet ist, dass sich die Sicken, die im Bereich des Scherengelenks 120 am tiefsten sind, vom Scherengelenk 120 weg immer mehr und durchgängig, d.h. stufenlos, abflachen, bis sie schließlich - wie in den Schnitten E-E, F-F, I-I und J-J gezeigt - an der Scherenspitze 140 und im Übergang zu den Scherenaugen 116, 118 auslaufen. Die Breite B112, B114 der Scherenbranchen 112, 114 verjüngt sich demnach zu beiden Seiten des Scherengelenks 120 linear, was durch den Verjüngungswinkel WV2/2 und WV3/2 angedeutet ist.

Der Schnitt C-C in Figur 7 lässt erkennen, dass das Scherengelenk 120 eine vernietete Gelenkachse 150 aufweist und eine axiale Erstreckung EA hat, die in der Größenordnung der Breite B der Scherenaugen liegt, wodurch sich eine Verbesserung der Stabilität ergibt. Mit dem Bezugszeichen 160 ist eine Verzahnung im Scherenblatt 122 der Scherenbranche 112 bezeichnet.

Selbstverständlich sind Abweichungen von der gezeigten Variante möglich, ohne den Grundgedanken der Erfindung zu verlassen. So kann das Biegewiderstandsmoment der Scherenbranchen durch zusätzliche geometrische Anpassungsmaßnahmen im Bereich des Blechquerschnitts beeinflusst werden, beispielsweise dadurch, dass eine Mehrfachsicke eingeprägt wird.

Die Sicke muss auch nicht symmetrisch zu einer Mittellinie der Scherenblätter ausgebildet sein.

Die Erfindung schafft somit eine Schere, insbesondere zum Schneiden hochfester Textilien und deren Verbundstoffen, wie z.B. Verbandsstoffen, mit aus gestanztem Stahlblech bestehenden Scherenbranchen, die an einem Ende jeweils ein Scherenauge tragen, an einem Scherengelenk schwenkbar miteinander verbunden sind, und zumindest im Bereich der Scherenblätter durch eine eingeprägte, sich entlang des betreffenden Scherenblatts erstreckende Sicke versteift sind. Um dafür zu sorgen, dass sich die Schere bei verringertem Materialaufwand in besonderem Maße dazu eignet, feste Textilmaterialien auch an schwer zugänglichen Stellen mit guter Schnittqualität zu durchtrennen, ist die Sicke derart ausgebildet ist, dass sich ihre Breite und/oder Tiefe mit zunehmenden Abstand vom Scherengelenk vorzugsweise stetig verringert.

## Patentansprüche

1. Schere, insbesondere zum Schneiden hochfester Textilien und deren Verbundstoffen, wie z.B. Verbandsstoffen, mit aus gestanztem Stahlblech bestehenden Scherenbranchen (12, 14; 112, 114), die an einem Ende jeweils ein Scherenauge (16, 18; 116, 118) tragen, an einem Scherengelenk (20; 120) schwenkbar miteinander verbunden sind, und zumindest im Bereich der Scherenblätter (22, 24; 122, 124), die sich zur Scherenspitze (40; 140) hin verjüngen, durch eine eingeprägte, sich entlang des betreffenden Scherenblatts (22, 24; 122, 124) erstreckende Sicke (32, 34) versteift sind, wobei die Sicke (32, 34) eine Kontur hat, die ausgehend vom Scherengelenk (20; 120) dem Umriss des Scherenblatts (22; 122) bis in den Bereich der Scherenspitze (40; 140) folgt und derart ausgebildet ist, dass sich ihre Breite (B32, B34) und Tiefe (T32, T34) mit zunehmenden Abstand vom Scherengelenk (20; 120) verringert, vorzugsweise stetig verringert, wobei sich die Tiefe (T32, T34) der Sicke (32, 34) im Scherenblatt (22, 24; 122,; 120) ausgehend vom Scherengelenk (20) zur Scherenspitze (40; 140) hin im Wesentlichen gleichmäßig verringert und im Bereich der Scherenspitze (40; 140) zu Null ausläuft, **dadurch gekennzeichnet, dass** die Scherenblätter (22, 24; 122, 124) jeweils einen Randabschnitt ausbilden, welcher die jeweilige Sicke (32, 34) umgibt und die jeweilige Sicke (32, 34) so gestaltet ist, dass sich im Querschnitt betrachtet im Randbereich zwischen der Sicke (32, 34) und dem Randabschnitt größtmögliche Biegungsradien (RB) ergeben.

2. Schere nach Anspruch 1, **dadurch gekennzeichnet, dass** die Scherenbranchen (12-1, 14-1; 112-1, 114-1) zwischen dem Scherengelenk (20; 120) und dem zugehörigen Scherenauge (16, 18; 116, 118) jeweils mit einer Sicke ausgestattet sind, deren Breite und/oder Tiefe sich mit zunehmenden Abstand vom Scherengelenk (20; 120) verringert, vorzugsweise stetig verringert.

3. Schere nach Anspruch 1 oder 2, **dadurch gekennzeichnet, dass** die Scherenbranchen (12, 14; 112, 114) am Scherengelenk (20; 120) abgewinkelt sind.

## Claims

1. Scissors, particularly for cutting high-strength textiles and their composites, such as e.g. bandages, having scissor branches (12, 14; 112, 114) consisting of punched sheet steel, which bear at one end in each case one scissor eye (16, 18; 116, 118), are connected pivotably with one another at a scissor joint (20; 120) and, at least in the region of the scissor blades (22, 24; 122, 124), which taper towards the scissor tip (40; 140), are reinforced by a bead (32, 34) extending along the scissor blade (22, 24; 122, 124) concerned, wherein the bead (32, 34) has a contour which starting from the scissor joint (20; 120) follows the shape of the scissor blade (22; 122) as far as the region of the scissor tip (40; 140) and is designed such that its breadth (B32, B34) and depth (T32, T34) decreases with increasing distance from the scissor joint, preferably decreases steadily, wherein the depth (T32, T34) of the bead (32, 34) in the scissor blade (22, 24; 122,; 120) reduces substantially evenly starting from the scissor joint (20) towards the scissor tip (40; 140) and tapers off to zero in the region of the scissor tip (40; 140), **characterised in that** the scissor blades (22, 24; 122, 124) form in each case an edge portion which surrounds the respective bead (32, 34) and the respective bead (32, 34) is designed such that, viewed in cross-section, radii of curvature (RB) result which are as great as possible in the edge region between the bead (32, 34) and the edge portion.

2. Scissors according to claim 1, **characterised in that** the scissor branches (12-1, 14-1; 112-1, 114-1) between the scissor joint (20; 120) and the associated scissor eye (16, 18; 116, 118) are equipped in each case with a bead, the breadth and/or depth of which decreases with increasing distance from the scissor joint (20; 120), preferably decreases steadily.

3. Scissors according to claim 1 or 2, **characterised in that** the scissor branches (12, 14; 112, 114) are angled at the scissor joint (20; 120).

## Revendications

1. Ciseaux, en particulier pour couper des textiles à haute résistance et leurs matières composites, par ex. des bandages, avec des branches de ciseaux (12, 14 ; 112, 114) en tôle d'acier emboutie, qui portent respectivement un anneau de ciseaux (16, 18 ; 116, 118) à une extrémité, sont connectées de manière pivotante l'une à l'autre au niveau d'une articulation de ciseaux (20; 120), et au moins au niveau des lames de ciseaux (22, 24 ; 122, 124), qui se rétrécissent vers la pointe de ciseaux (40; 140), raidis par une nervure (32, 34) en relief s'étendant le long de la lame de ciseaux correspondante (22, 24 ; 122, 124),
dans lesquels la nervure (32, 34) a un contour qui, partant de l'articulation de ciseaux (20; 120), suit le pourtour de la lame de ciseaux (22 ; 122) jusque dans la zone de la pointe de ciseaux (40; 140), et est conçu de sorte que sa largeur (B32, B34) et profondeur (T32, T34) diminuent avec l'augmentation de la distance de l'articulation de ciseaux (20; 120), de préférence diminuent continuellement,
dans lesquels la profondeur (T32, T34) de la nervure (32, 34) dans la lame de ciseaux (22, 24 ; 122 ; 120) partant de l'articulation de ciseaux (20) jusqu'à la pointe de ciseaux (40; 140) diminue sensiblement uniformément et au niveau de la pointe de ciseaux (40; 140) se rétrécit jusqu'à zéro, **caractérisée en ce que** les lames de ciseaux (22, 24 ; 122, 124) forment respectivement une section de bord qui entoure la nervure respective (32, 34) et la nervure respective (32, 34) est conçue de sorte que des rayons de courbure (RB) les plus grands possible sont produits vu en section transversale dans la zone de bord entre la nervure (32, 34) et la section de bord.

2. Ciseaux selon la revendication 1, **caractérisés en ce que** les branches de ciseaux (12-1, 14-1; 112-1, 114-1) entre l'articulation de ciseaux (20; 120) et l'anneau de ciseaux correspondant (16, 18 ; 116, 118) sont respectivement pourvus d'une nervure, dont la largeur et/ou la profondeur diminue avec l'augmentation de la distance de l'articulation de ciseaux (20; 120), de préférence diminue continuellement.

3. Ciseaux selon la revendication 1 ou 2, **caractérisés en ce que** les branches de ciseaux (12, 14 ; 112, 114) sont coudées au niveau de l'articulation de ciseaux (20; 120).
